# EUROPÄISCHE PATENTSCHRIFT

(11) **EP 2 034 456 B1**
(45) Veröffentlichungstag und Bekanntmachung des Hinweises auf die Patenterteilung: **13.07.2011**
(21) Anmeldenummer: 07020972.1
(22) Anmeldetag: 26.10.2007
(51) Int. Cl.: G07F 1/02, G07D 1/00

(54) **Vorrichtung zur Zuführung von Münzen zu einer Münzannahmeöffnung an einem münzbetätigten Automaten**
Device for feeding coins into the aperture in a coin-operated apparatus
Dispositif destiné à l'alimentation de pièces de monnaie dans une ouverture de réception de pièces de monnaie sur un automate actionné par pièces de monnaie

(30) Priorität: 07.09.2007 DE 102007042707
(43) Veröffentlichungstag der Anmeldung: 11.03.2009
(73) Patentinhaber: adp Gauselmann GmbH, 32339 Espelkamp (DE)
(72) Erfinder: Gauselmann, Paul, 32339 Espelkamp (DE)

(56) Entgegenhaltungen:
- EP-A- 0 481 699
- AU-B2- 580 467

## Beschreibung

Die Erfindung bezieht sich auf eine Vorrichtung zur Zuführung von Münzen zu einer Münzannahmeöffnung an einem münzbetätigten Automaten gemäß dem Oberbegriff des Patentanspruchs 1.

Aus der AU 580467 B ist eine Vorrichtung zur Zuführung von Münzen zu einer Münzannahmeöffnung an einen münzbetätigten Automaten bekannt. Diese Vorrichtung umfasst eine prismenartige Münzaufnahme, die von der Horizontalen zur Senkrechten in Richtung einer Münzaufnahmeöffnung geneigt ist. Der Münzaufnahmeöffnung ist ein Sperr- und Förderstangen bzw. -hebelsystem zugeordnet welches einen elektromagnetischen Antrieb umfasst. Die Balkenstangen und -hebeln verhindern eine selbstständige Zuführung von Münzen in den Münzaufnahmeschlitz. Erst nach Aktivierung des Stellantriebes geben die Balken bzw. Stangen bzw. Hebel die Münzannahmeöffnung frei und unterstützen darüber hinaus den Münzzugang in der Münzannahmeöffnung. Diese Vorrichtung weist jedoch den Nachteil auf, dass eine nachträgliche Installation an einem Automaten nicht möglich ist, da der Stellantrieb auf der Innenseite des Gehäuses des Automaten zu platzieren ist. Bedingt durch die Anordnung des Stellantriebs mit den entsprechenden Balken, Stangen und Hebeln ist gleichfalls die geforderte kompakte Bauausführung nicht möglich.

Ferner ist aus der EP 481699 A2 ein Münztransport und -sortiersystem bekannt. Die Münzen werden mittels eines Transportbandes einer Prüfeinheit zugeführt. Die Prüfeinheit besteht aus einem Walzensystem, welches oberhalb des Transportsystems angeordnet ist und eine Drehrichtung ausweist, die entgegen der des Förderbandsystems ist. Damit wird erzielt, dass nur vereinzelte Münzen die Walzeneinheit passieren können.

Des weiteren ist aus der DE 44 26 437 A1 ist eine Einrichtung zur Entgegnnahme von Münzen an einem münzbetätigten Automaten bekannt. Parallel zu einem Münzeinwurfschlitz des Automaten ist eine Einrichtung zur Entgegennahme von Münzen vorgesehen, die derart ausgebildet ist, dass diese das gesamte Mischgeld entgegennimmt und selbsttätig nachfolgend einzeln einem Münzprüfer zuführt. Zur Erzielung eines automatischen, kontinuierlichen Münzzuflusses zum Münzprüfer ist ein Stetigförderer mit einem Münzsammelraum vorgesehen, in dem die zu vereinzelnden und dem Münzprüfer zuzuführenden Münzen als Mischgeld eingegeben werden können. Diese Einrichtung weist jedoch den Nachteil auf, dass auf Grund der Größe des als Hohlzylinder verwandten Fördermittels der Automat noch ein ausreichendes nicht benutztes Bauvolumen aufzuweisen hat, damit die Einrichtung integrierbar ist. Wenn hier als Fördermittel ein Hohlzylinder verwandt wird, ist dieser nicht unendlich im Durchmesser zu verkleinern, sodass bei nur wenigen Münzen, die zur Vereinzelung anstehen der Durchmesser des Hohlzylinders mindestens den dreifachen Durchmesser der größten anzunehmenden Münze entsprechen muss, damit sichergestellt werden kann, dass im Münzsammelraum befindliche Münzen einzeln entnommen, aufgerichtet und einem Münzschlitz zugeführt werden können.

Der Erfindung liegt die Aufgabe zu Grunde, eine kompakte, einfache, störungsunanfällige Vorrichtung an einem Münzschlitz eines münzbetätigten Automaten vorzusehen, damit diesem unstetig Münzen zugeführt werden.

Diese Aufgabe wird durch die Merkmale des Patentanspruchs 1 gelöst.

Durch die in den Unteransprüchen angegebenen Maßnahmen sind vorteilhafte Weiterbildungen und Verbesserungen möglich.

Die erfindungsgemäße Vorrichtung weist den Vorteil auf, dass diese sehr kompakt ausgebildet ist, und nur ein geringes Bauvolumen einnimmt, und nur zu einem geringen Teil in das Gehäuse des Automaten hineinragt. Die Vorrichtung kann auch derart ausgebildet werden, dass sie ausschließlich auf dem Bedienpult eines Automaten angeordnet werden kann. Ein weitergehender Vorteil der Vorrichtung besteht darin, dass sie störungsunanfällig ist, da die Münzen leicht der Vorrichtung zuführbar sind und jederzeit wieder leicht entnommen werden können. Bei Störungen in der Münzzuführung zu dem Automaten bedarf es deshalb keiner Aufsichtsperson, der Benutzer des Automaten kann bei einer Störung die durch die Münzzuführung innerhalb der Vorrichtung entstanden ist, selbstständig beheben.

In der Zeichnung ist die Erfindung in einer beispielsweisen Ausführungsform dargestellt. Es zeigt:
- Figur 1:: einen münzbetätigten Unterhaltungsautomaten auf dessen Bedienpult eine Münzaufnahme angeordnet ist, und
- Figur 2:: die Münzaufnahme nach Figur 1, im Mittellängsschnitt dargestellt,
- Figur 3:: die Münzaufnahme gemäß dem Schnittverlauf III-III in Fig. 2,
- Figur 4:: die Münzaufnahme mit einem Münzförderbalken in einer Position um Münzen anzuheben, im Mittellängsschnitt, und
- Figur 5:: die Münzaufnahme mit einem Münzförderbalken in einer Position, in der die Münzen abgesetzt werden, im Mittellängsschnitt.

Ein in der Figur 1 perspektivisch dargestellter, münzbetätigter Automat 1, insbesondere ein Unterhaltungsautomat, umfasst ein Gehäusegrundkörper 2 und eine daran befestigte, verschwenkbar angeordnete, als Tür ausgebildete Frontseite 3. Die Frontseite 3 umfasst einen Bereich 4 für eine nicht näher dargestellte aus Umlaufkörpern und/oder einen TV-Monitor umfassenden Spieleinrichtung unterhalb der ein pultartig ausgebildetes Bedienpult 5 angeordnet ist. Auf dem Bedienpult 5 sind Bedienelemente 6 und eine Münzannahmeöffnung 7 angeordnet. Unterhalb des Bedienpults, ist am Grundkörper befestigt, eine Münzrejektschale 8 vorgesehen.

Die Münzannahmeöffnung 7 ist auf der Oberseite 9 des Bedienpults 5 angeordnet. Die Münzannahmeöffnung 7 erstreckt sich in Richtung der Frontseite 3. Der schlitzförmigen Münzannahmeöffnung 7 ist eine Münzaufnahme 10 zugeordnet. Ein die Münzen unterstützender Bodenbereich der Münzaufnahme 10 ist prismenartig ausgebildet.

Die Münzaufnahme 10 umfasst ein auf die Münzen wirkenden Münzförderbalken 13, der die Münzen zur Münzannahmeöffnung 7 unter Vermittlung eines Stellantriebes 14 fördert. In der Münzaufnahme 10 sind die Münzen gestapelt angeordnet und können vom Benutzer des Unterhaltungsautomaten 1 leicht eingegeben und jederzeit wieder entnommen werden. Der Münzeingabeöffnung 7 ist ein nicht näher dargestellter, hilfskraftbetätigter Sperrmechanismus zugeordnet.

In der Figur 2 ist die Münzaufnahme 10 im Mittellängsschnitt dargestellt. Die Münzaufnahme 10 ist der Münzaufnahmeöffnung 7 zugeordnet. Die als unstetig Förderer ausgebildete Münzaufnahme 10 umfasst ein zweigeteiltes Gehäuse 12 zwischen deren Teilen ein Münzförderbalken 13 elliptisch oszillierend angeordnet ist. Unterhalb des Münzförderbalkens 13 ist in den Gehäuseteilen 12 ein Hilfskraft betätigter z. B. elektronischer Stellantrieb 14 angeordnet. Auf einer Abtriebswelle des Stellantriebs 14 ist ein nicht näher dargestelltes Zahnrad angeordnet, welches in einem Antriebsrad eines Getriebes kämmt. In dem Gehäuse 12 sind Achsen 15 befestigt. Auf den Achsen 15 sind die Stirnzahnräder als Dreh-, Wende- und Untersetzung Zahnrad 16, 17, 18 angeordnet. Der Münzförderbalken 13 wird in einer überlagerten hubund horizontalen Translationsbewegung mittels zweier Hubexzenter 19 und eines Vorschubexzenters 20 bewegt. Die Exzenter 19, 20 sind auf den Antriebswellen 21 - 23 angeordnet, die im Gehäuse 12 gelagert sind. Der Münzförderbalken 13 weist rechteckartigausgebildete Durchbrüche 24 - 26 auf. In den Durchbrüchen 24 - 26 sind die Exzenterräder 19, 20 angeordnet. Die Exzenterräder 19 ,20 sind auf den Antriebswellen 21 - 24 drehfest angeordnet. Der Münzförderbalken 13 weist auf der der Münzannahmeöffnung 7 zugewandten Seite eine in die vertikale gerichtete Abschrägung 28 auf. An einem Ende des Gehäuses 12 ist endseitig eine Andrückfeder 29 befestigt, die sich andererseits auf einer Stirnseite des Münzförderbalkens 13 abstützt und diesen in Richtung der Münzaufnahmeöffnung 7 drückt. In der Figur 2 ist der Münzförderbalken 13 in der unteren Ruhestellung bzw. Ausgangsstellung dargestellt.

In der Figur 3 ist die Münzaufnahme 10 gemäß dem Schnittverlauf III - III in der Figur 2 dargestellt. Die Münzaufnahme 10 umfasst das Gehäuse 12. In dem Gehäuse 12 ist der Münzförderbalken 13 beweglich angeordnet. Der Münzförderbalken 13, hat eine prismenartig ausgestaltete Längsseite zur Aufnahme von Münzen. An der aus dem Zahnrädern gebildeten Getriebe aufnehmenden Außenseite des Gehäuses 12 ist der elektromagnetische Stellantrieb 14 angeflanscht. Mit dem elektromagnetischen Stellantrieb 14 erfolgt über Zwischenschaltung des Getriebes der gleichzeitige Antrieb der Hub- 21, 23 und der Vorschubexzenterwellen 22.

In der Figur 4 ist die Münzaufnahme 10 im Mittellängsschnitt dargestellt. Der Münzförderbalken 13 befindet sich in einer Position, in der er beginnt, die im Münzprisma 27 befindlichen Münzen anzuheben. Mittels des Stellantriebs 14 werden die Hubexzenterwellen 21, 23 und somit die Hubexzenter gegen des Uhrzeigersinnes verdreht und heben den Münzförderbalken 13 und die darauf befindlichen Münzen an. Durch das kontinuierliche in Uhrzeigerrichtung verdrehen des Vorschubsexzenters 20 wird mittels der Andrückfeder 29 der Münzförderbalken 13 in Richtung der Münzannahmeöffnung 7 verschoben. Die im Münzprisma 27 des Münzförderbalkens 13 befindlichen Münzen werden in Richtung der Münzannahmeöffnung 7 befördert.

In der Figur 5 ist die Münzaufnahme 10 im Mittellängsschnitt dargestellt. Der Münzförderbalken 13 befindet sich in der weitesten Auslenkung in Richtung der Münzannahmeöffnung 7 und wird durch jede nachfolgende Verschwenkung der Hubexzenterwellen 21, 23 abgesenkt.

Durch das Absenken des Münzförderbalkens 13 werden die Münzen vom prismenartig ausgebildeten Bereich dies. Gehäuses 12 getragen.

Der von den Münzen entlastetet Münzförderbalken 13 wird unterhalb der Münzen in seine der Münzannahmeöffnung 7 gegenüberliegenden Endlage verfahren, wobei die Andrückfeder 29 vorgespannt wird. Die Andrückfeder 29 sorgt nachfolgend dafür, dass der Münzförderbalken 13 stets an dem Vorschubexzenter anliegt und in Richtung der Münzannahmeöffnung 7 verschoben wird, sofern der Vorschubexzenter den Weg in Richtung der Münzannahmeöffnung 7 freigibt. Darüber hinaus wird durch den Einsatz der Andrückfeder 29 als Vortriebskraft sichergestellt, dass der Münzförderbalken 13 nur die vorbestimmte Vortriebskraft z. B. auf einen zwischen der Münzannahmeöffnung 7 und dem Münzförderbalken 13 befindlichen Finger bei einer Münzentnahme ausübt. Da der Münzförderbalken 13 jeder Zeit gegen die Andrückfeder 29 zurückgedrückt werden kann sind Verletzungen weitesgehend auszuschließen.

In einer weitergehenden vorteilhaften Ausgestaltung ist die Münzaufnahme 10 oder der Bereich der Münzaufnahme, Gehäuse und Münzförderbalken 13 aus der horizontalen in Richtung der Münzannahmeöffnung 7 geneigt. Durch die Neigung liegt der Schwerpunkt der Münzen jeweils in Richtung der Münzkante, die der Münzannahmeöffnung 7 zugewandt ist. Dadurch sind die Münzen beim Transport standsicher und wenn sie umkippen, legen sie sich gegen die die Münzannahmeöffnung 7 begrenzenden Wand.

## Patentansprüche

1. Vorrichtung zur Zuführung von Münzen zu einer Münzannahmeöffnung an einem münzbetätigten Automaten, wobei die Vorrichtung eine prismenartig ausgestaltete Münzaufnahme umfasst, der ein hilfskraftbetätigter Stellantrieb zugeordnet ist,
**dadurch gekennzeichnet,**
**dass** die Münzaufnahme (10) einen beweglichen Bodenbereich umfasst, der als Münzförderbalken (13) ausgebildet ist, mit dem in der Münzaufnahme (10) befindliche Münzen der Münzannahmeöffnung (7) zuführbar sind und dass der Münzförderbalken (13) von dem hilfskraftbetätigten Stellantrieb (14) bewegt wird.

2. Anspruch nach Vorrichtung 1,
**dadurch gekennzeichnet,**
**dass** der Münzförderbalken (13) in einer überlagerten Hub- und horizontalen Translationsbewegung die in der Münzaufnahme (10) befindlichen Münzen der Münzannahmeöffnung (7) zuführt.

3. Vorrichtung nach Anspruch 2,
**dadurch gekennzeichnet,**
**dass** die überlagerte Hub- und horizontale Translationsbewegung mit dem Münzförderbalken (13) zugeordneten Exzentern (21 - 23) erfolgt und dass von mindestens einem Exzenter (21, 23) der Münzförderbalken (13) angehoben und von mindestens einem weiteren Exzenter (22) oszillierend horizontal bewegt wird.

4. Vorrichtung nach Anspruch 3,
**dadurch gekennzeichnet,**
**dass** die Exzenter (21 - 23) unter Vermittlung eines Getriebes von dem hilfskraftbetätigten Stellantrieb (14) angetrieben werden.

5. Vorrichtung nach einem oder mehren der vorangegangenen Ansprüche,
**dadurch gekennzeichnet,**
**dass** der Münzförderbalken (13) rechteckartige Vertiefungen und/oder Durchbrüche (24 - 26) aufweist, in denen die Exzenter (21 - 23) angeordnet sind.

## Claims

1. Arrangement for feeding coins to a coin-receiving aperture on a coin-operated machine, wherein the arrangement comprises a coin acceptor which is designed in the form of a prism and is assigned an auxiliary power-operated actuating drive,
**characterized**
**in that** the coin acceptor (10) comprises a movable base region which is configured as a coin-conveying bar (13), by way of which coins that are located in the coin acceptor (10) can be fed to the coin-receiving aperture (7), and in that the coin conveying bar (13) is moved by the auxiliary power-operated actuating drive (14).

2. Arrangement according to Claim 1,
**characterized**
**in that** the coin-conveying bar (13) feeds the coins located in the coin acceptor (10) to the coin-receiving aperture (7) by way of a superimposed lifting and horizontal translational movement.

3. Arrangement according to Claim 2,
**characterized**
**in that** the superimposed lifting and horizontal translational movement takes place by way of eccentrics (21-23) that are assigned to the coin-conveying bar (13), and in that the coin-conveying bar (13) is lifted by at least one eccentric (21, 23) and is moved horizontally in an oscillating manner by at least one further eccentric (22).

4. Arrangement according to Claim 3,
**characterized**
**in that** the eccentrics (21-23) are driven by the auxiliary power-operated actuating drive (14) with the interposition of a gear mechanism.

5. Arrangement according to one or more of the preceding claims,
**characterized**
**in that** the coin-conveying bar (13) has rectangle-like depressions and/or openings (24-26), in which the eccentrics (21-23) are arranged.

## Revendications

1. Dispositif pour acheminer des pièces de monnaie vers une ouverture d'accueil de pièces de monnaie sur une machine automatique à pièces, le dispositif comprenant un logement de pièce de monnaie configuré en forme de prisme auquel est associé un servomécanisme actionné par la gravité, **caractérisé en ce que** le logement de pièce de monnaie (10) comprend une zone de fond mobile qui est réalisée sous la forme d'une barrette de transport de pièce de monnaie (13) avec laquelle les pièces de monnaie qui se trouvent dans le logement de pièce de monnaie (10) peuvent être acheminées à l'ouverture d'accueil de pièces de monnaie (7) et **en ce que** la barrette de transport de pièce de monnaie (13) est déplacée par le servomécanisme actionné par la gravité (14).

2. Dispositif selon la revendication 1, **caractérisé en ce que** la barrette de transport de pièce de monnaie (13) achemine les pièces de monnaie qui se trouvent dans le logement de pièce de monnaie (10) à l'ouverture d'accueil de pièces de monnaie (7) dans un mouvement superposé de levage et de translation horizontale.

3. Dispositif selon la revendication 2, **caractérisé en ce que** le mouvement superposé de levage et de translation horizontale s'effectue avec des éléments excentriques (21 - 23) associés à la barrette de transport de pièce de monnaie (13) et **en ce que** la barrette de transport de pièce de monnaie (13) est levée par au moins un élément excentrique (21, 23) et déplacée horizontalement de manière oscillante par au moins un autre élément excentrique (22).

4. Dispositif selon la revendication 3, **caractérisé en ce que** les éléments excentriques (21 - 23) sont entraînés par le servomécanisme actionné par la gravité (14) par l'intermédiaire d'un engrenage.

5. Dispositif selon l'une ou plusieurs des revendications précédentes, **caractérisé en ce que** la barrette de transport de pièce de monnaie (13) présente des enfoncements et/ou des traversées (24 - 26) rectangulaires dans lesquels sont disposés les éléments excentriques (21 - 23).
